# EUROPÄISCHE PATENTSCHRIFT

(11) **EP 0 808 992 B1**
(45) Veröffentlichungstag und Bekanntmachung des Hinweises auf die Patenterteilung: **26.03.2003**
(21) Anmeldenummer: 97108100.5
(22) Anmeldetag: 20.05.1997
(51) Int. Cl.: F01D 17/14, F01D 17/16, F01D 11/16

(54) **Radialdrehschieber zur Steuerung des Dampfdurchsatzes bei einer Dampfturbine**
Rotary slide valve for the control of steam flow to a steam turbine
Valve à manchon rotatif pour le contrôle du débit de vapeur d'une turbine à vapeur

(30) Priorität: 24.05.1996 DE 19620949
(43) Veröffentlichungstag der Anmeldung: 26.11.1997
(73) Patentinhaber: Alstom, 75116 Paris (FR)
(72) Erfinder: Geist, Richard, 91207 Lauf (DE)
(74) Vertreter: Dreiss, Fuhlendorf, Steimle & Becker

(56) Entgegenhaltungen:
- DD-A- 44 684
- DE-A- 4 425 344
- DE-U- 8 609 300
- US-A- 3 127 909
- US-A- 4 884 944
- US-A- 5 409 351

## Beschreibung

Die Erfindung betrifft einen Radialdrehschieber nach dem Oberbegriff des Anspruchs 1. Radialdrehschieber dienen zur Steuerung des Dampfdurchsatzes bei einer Dampfturbine. Mit einem unbeweglichen Festring und einem konzentrisch auf diesem drehbeweglich angeordneten Drehring, dessen Winkelstellung durch einen Servomotor veränderbar ist, gelingt es, in beiden Ringen vorgesehene Steuerschlitze mehr oder weniger zu öffnen oder zu schließen.

Im Dampfturbinenbau verwendet man zur Steuerung von Dampfentnahmen fast ausschließlich Ventile, obwohl Drehschieber im Vergleich hierzu relativ einfach aufgebaut sind und auch noch einige andere Vorzüge aufweisen. Problematisch sind allerdings die Gleitbedingungen, unter denen jeweils der Drehring auf dem Festring drehbeweglich verschiebbar sein muß. Von wesentlicher Bedeutung sind hierbei die durch statische Dampfkräfte erzeugten Druckverhältnisse, da diese für die Reibung zwischen den aufeinander gleitenden Teilen verantwortlich sind. Während Axialdrehschieber von dieser Problematik voll getroffen werden, ergibt sich bei Radialdrehschiebern durch das Gegeneinanderwirken der statischen Dampfkräfte automatisch eine statische Entlastung des außenliegenden Drehrings.

Aus der DE 42 14 775 A1 ist ein Axialdrehschieber bekannt, bei dem mit Hilfe von Axialnadeldrehkränzen die Gleitreibung des Drehrings weitgehend durch eine Rollenreibung abgelöst ist. Eine entsprechende Rollenlagerung ist selbstverständlich auch bei Radialdrehschiebern möglich, aber nur dann akzeptabel, wenn der hierbei entstehende Gleitspalt so klein ist, dass die dadurch bedingten Dampfverluste gering bleiben. Ein sehr schmaler Gleitspalt ist aber nicht nur wegen geringer Fertigungstoleranzen schwer zu beherrschen, sondern kann auch unter normalen Betriebsbedingungen zu Problemen führen. Drehschieber unterliegen beim Einsatz Temperatureinwirkungen von einigen hundert Grad. Durch uneinheitliche Wärmedehnungen beim Drehring einerseits und Festring andererseits können große, jede Bewegung verhindernde Hemmkräfte entstehen, weil die vorgesehenen Spiele verschwinden und dadurch regelrechte "Klemmverbindungen" erzeugt werden.

Aus der US 3,127,909 ist ein Radialdrehschieber bekannt, bei dem durch Verdrehen eines elastischen Bandes relativ zu dem Drehschiebergehäuse der Drehschieber geöffnet oder geschlossen werden kann. Das elastische Band liegt auf einer zylindrischen Fläche des Gehäuses auf, welche Einlassöffnungen, die über den Umfang verteilt sind, aufweist. Das elastische Band weist entsprechende Einlassöffnungen auf. Durch Einleiten der zum Verdrehen des Bandes notwendigen Kräfte wird das Band aufgeweitet, so dass die Reibungskräfte verringert werden. Allerdings ist diese Ausführungsform nur für sehr geringe Betätigungskräfte einsetzbar. Auch können die von großen Gas- oder Dampfströmen auf das Band ausgeübten Kräfte von diesem nicht aufgenommen werden.

Aus der DE 44 25 344 A1 ist ein Axialdrehschieber bekannt, bei dem die Steuerprofile aus dem Drehring zugeordneten Profilköpfen und dem Festring zugeordneten Profilenden bestehen und diese durch ihre Stellung zueinander die zu einem Dampfkanal gehörigen Steuerschlitze öffnen oder schließen.

Aufgabe der Erfindung ist es deshalb, einen Radialdrehschieber nach dem Oberbegriff des Anspruchs 1 zu schaffen, bei dem es gelingt die Breite des Gleitspaltes zu optimieren und das Risiko einer für den Turbinenbetrieb äußerst gefährlichen Klemmung des Systems zu vermeiden oder zumindest deutlich zu vermindern.

Diese Aufgabe wird durch die im Anspruch 1 gekennzeichneten Merkmale gelöst. Zweckmäßige Ausgestaltungen und Weiterbildungen des Erfindungsgegenstandes sind in den Unteransprüchen genannt.

So wie das Turbinengehäuse durch eine Teilfuge in ein Ober- und Unterteil gespalten ist, sind auch Fest- und Drehring bei einem Radialdrehschieber grundsätzlich geteilt. Im Unterschied zu herkömmlichen Konstruktionen ist es jedoch ein wesentlicher Vorteil der erfindungsgemäßen Lösung, dass Drehringoberteil und Drehringunterteil nicht starr, sondern durch geeignete Verbindungsmittel so miteinander verbunden sind, dass der Abstand von mindestens zwei sich gegenüberstehenden Enden dieser beiden Ringhälften veränderbar ist. Dadurch ist eine Veränderung des Drehring-Innendurchmessers ermöglicht, und es kann das für Drehbewegungen erforderliche Gleitspiel zwischen Drehring und Festring angepasst werden.

Dadurch, dass zwei sich gegenüberstehende Enden der beiden Drehringhälften durch ein Scharnier zusammengehalten werden, wird nur ein Federelement benötigt.

Für den Einsatz des Federelementes an den beiden sich gegenüberstehenden Enden der beiden Drehringhälften, die nicht durch ein Scharnier verbunden sind, ist vorgesehen, dass hier eine Bundschraube angreift, die in eine Gewindebuchse der einen Drehringhälfte eingeschraubt ist. Mit ihrem Kopf erfasst die Bundschraube eine Druckfeder, die sich auf einem Kragen der anderen Drehringhälfte abstützt. Sobald Klemmkräfte auftreten, die größer sind als die von der Druckfeder ausgehende, die beiden Ringhälften verbindende Federkraft, vergrößert sich an dieser Stelle die Teilfuge zwischen den beiden Ringhälften und die Gleitreibung vermindert sich.

Eine noch sicherere Öffnung der Teilfuge bei zu hoher Gleitreibung wird dadurch erreicht, dass ein die Verbindung zum Servomotor herstellender Anlenkhebel an einer Anlenkgabel endet, an deren Gabelzinken je ein nach innen weisender Bolzen befestigt ist und dass diese beiden Bolzen mittig zur Teilfuge in eine Bohrung eingreifen, die je zur Hälfte im Drehringoberteil und Drehringunterteil ausgespart ist.

Die Steuerprofile bestimmen die Art der Steuerschlitze, die ihrerseits zum Dampfkanal gehören und entsprechend der Stellrichtung des Drehrings geöffnet oder geschlossen werden. Es ist vorteilhaft den Steuerprofilen eine aerodynamische Form zu geben. Hierbei werden dem Festring die Profilköpfe zugeordnet, während die Profilenden im Festring liegen. Das Gesamtprofil kommt dann bei voller Steuerschlitzöffnung zur Geltung.

Obwohl das automatische Vergrößern des Gleitspiels sehr vorteilhaft ist, könnte man alternativ auch Verbindungsmittel vorsehen, die mit entsprechenden Werkzeugen, vorzugsweise durch Betätigung von Schraubelementen, einstellbar sind. Hierdurch wäre es möglich in jedem Einzelfall das benötigte Gleitspiel zu optimieren.

Ausführungsbeispiele der Erfindung sind in den Zeichnungen dargestellt und werden im folgenden näher beschrieben. Es zeigen:
- Fig. 1: einen radialen Schnitt durch ein Dampfturbinengehäuse im Bereich des Drehschiebers, mit Ober- und Unterteil und Verbindungsmitteln,
- Fig. 2: ein vergrößertes Detail X des Radialdrehschiebers mit Verbindungsmitteln und Betätigungsmitteln des Servomotors,
- Fig. 3: einen Schnitt durch die Betätigungsmittel nach Fig. 2 entlang der Schnittlinie AA im Bereich der Teilfuge.

Das Verständnis der zu beschreibenden Anordnung wird erleichtert, wenn man die sich ergänzenden Details aller Fig. 1 bis 3 gemeinsam in die Betrachtung mit einbezieht. Innerhalb eines Turbinengehäuses 3 befindet sich ein Radialdrehschieber 1, 2 mit seinem Festring 1 und seinem konzentrisch dazu angeordneten, außenliegenden Drehring 2. Sowohl das Turbinengehäuse 3, als auch der Radialdrehschieber 1,2 sind entlang einerTeilfuge 16 in Ober- und Unterteile geteilt.

Die Dampfsteuerung erfolgt mit Steuerprofilen 4, deren Profilköpfe 4a dem Drehring 2 und deren Profilenden 4b dem Festring 1 zugeordnet sind. Zwischen den Steuerprofilen liegen Steuerschlitze 17, die zum Dampfkanal 5 gehören und in den vorliegenden Darstellungen voll geöffnet sind. Bei dieser Winkelstellung des Drehrings 2 zum Festring 1 liegen Profilköpfe 4a und Profilenden 4b formschlüssig aufeinander und bilden durch ihre aerodynamisch optimierte Form nur einen relativ geringen Widerstand für den in Dampfrichtung 7 vom Dampfkanal-Vorderteil 5a zum Dampfkanal-Hinterteil 5b durchströmenden Dampf. Von hier aus gelangt der Dampf dann zu den Laufschaufeln des Turbinenrotors 6. Durch Drehen des Drehrings 2 können sich die Profilköpfe 4a gegenüber den Profilenden 4b soweit verschieben, daß die Steuerschlitze 17 völlig geschlossen werden. Bei vermindertem Querschnitt der Steuerschlitze 17 spielt die Form der Steuerprofile 4 dann keine so große Rolle mehr.

Zum drehbeweglichen Verstellen des Drehrings 2 gegenüber dem Festring 1 dient ein nicht dargestellter Servomotor, der über einen Anlenkhebel 10 am Drehring 2 angreift. Hierzu befindet sich am Ende des Anlenkhebels 10 eine Anlenkgabel 11 mit Gabelzinken 11a, 11b, in denen nach innen weisende Bolzen 12 befestigt sind, die im Bereich der Teilfuge 16 in entsprechende Bohrungen im Drehring 2 eingreifen. Bei der in soweit beschriebenen Anordnung würde eine vom Servomotor ausgehende Zugkraft den Drehringunterteil 2b vom Drehringoberteil 2a wegziehen während sich bei einer Druckkraft die Verhältnisse umkehren würden. In beiden Fällen würde sich aber der Innendurchmesser des Drehrings 2 bzw. der in der Teilfuge 16 liegende Spalt vergrößern.

Eine Vergrößerung des Innendurchmessers soll jedoch nur dann stattfinden, wenn die Gleitreibung einen vorgegebenen Grenzwert überschreitet, um dann diesen Wert auf einen angemessenen Betrag zu vermindern. Hierzu ist eine entsprechend dimensionierte Druckfeder 15 vorgesehen, die vom Kopf einer Bundschraube 14 erfaßt und gegen einen Kragen 19 des Drehringoberteils 2a gepreßt wird. Da die Bundschraube 14 in eine Gewindebuchse 13 des Drehringunterteils 2b eingeschraubt ist, werden Drehringoberteil 2a und Drehringunterteil 2b von der Druckfeder 15 mit der ihr eigenen Federkraft zusammengehalten. Nur wenn zwischen Drehring 2 und Festring 1 eine Friktion auftritt, die diese Federkraft überschreitet, vergrößert sich bei Betätigung des Anlenkhebels 10 der Spalt im Bereich der Teilfuge 16 soweit, daß die Gleitreibung sinkt und eine Drehbewegung möglich wird.

## Patentansprüche

1. Radialdrehschieber zur Steuerung des Dampfdurchsatzes bei einer Dampfturbine, mit einem unbeweglichen Festring (1) und einem konzentrisch auf diesem drehbeweglich angeordneten Drehring (2), dessen Winkelstellung durch einen Servomotor veränderbar ist und der erste Steuerprofile (4a) besitzt, die mit entsprechenden zweiten Steuerprofilen (4b) des Festrings (1) so korrespondieren, dass zwischen den Steuerprofilen (4) liegende Steuerschlitze (17) im Sinne eines Öffnens oder Schließens veränderbar sind, wobei der Drehring (2) im Bereich der Teilfuge (16) in ein Drehringoberteil (2a) und ein Drehringunterteil (2b) geteilt ist,
**dadurch gekennzeichnet, dass** Drehringoberteil (2a) und Drehringunterteil (2b) durch geeignete Verbindungsmittel (8, 9; 11 bis 15) so miteinander verbunden sind, dass der Abstand von zwei sich gegenüberstehenden Halbringenden veränderbar ist, und dadurch eine Veränderung des Drehring-innendurchmessers ermöglicht dass die zwei sich gegenüberstehende Enden der beiden Drehringhälften (2a, 2b) durch ein Scharnier (8, 9) zusammengehalten werden und dass an den beiden anderen sich gegenüberstehende Enden der beiden Drehringhälften (2a, 2b), die nicht durch das Scharnier (8) verbunden sind, eine Bundschraube (14) angreift, die in eine Gewindebuchse (13) der einen Drehringhälfte (2b) eingeschraubt ist und mit ihrem Kopf eine Druckfeder (15) erfasst, die sich auf einem Kragen der anderen Drehringhälfte (2a) abstützt, dass ein die Verbindung zum Servomotor herstellender Anlenkhebel (10) an einer Anlenkgabel (11) endet, an deren Gabelzinken (11a, 11b) je ein nach innen weisender Bolzen (12) befestigt ist und dass diese beiden Bolzen (12) mittig zur Teilfuge (16) in eine Bohrung eingreifen, die je zur Hälfte im Drehringoberteil (2a) und Drehringunterteil (2b) ausgespart ist.

2. Radialdrehschieber nach Anspruch 1, **dadurch gekennzeichnet, dass** die Steuerprofile (4) aus dem Drehring (2) zugeordneten Profilköpfen (4a) und dem Festring (1) zugeordneten Profilenden (4b) bestehen und diese durch ihre Stellung zueinander die zu einem Dampfkanal (5) gehörigen Steuerschlitze (17) öffnen und schließen.

3. Radialdrehschieber nach Anspruch 1, **dadurch gekennzeichnet, dass** die Verbindungsmittel (8, 9; 1 bis 15) mit entsprechenden Werkzeugen, vorzugsweise durch Betätigung von Schraubelementen, einstellbar sind.

## Claims

1. Radial rotary slide valve for controlling the steam throughput in a steam turbine, comprising an immovable fixed ring (1) and a rotary ring (2) arranged concentrically thereon and movable in a rotary manner, the angular position of the rotary ring (2) being changeable by means of a servomotor and the rotary ring (2) comprising first control profiles (4a) corresponding to equivalent second control profiles (4b) of the fixed ring (1) in such a way that control slots (17) located between the control profiles (4) can be changed for the purpose of opening or closing, the rotary ring (2) being divided in the region of the partial joint (16) into a rotary ring upper part (2a) and a rotary ring lower part (2b), **characterised in that** the rotary ring upper part (2a) and rotary ring lower part (2b) are connected to one another by suitable connecting means (8, 9; 11 to 15) in such a way that the spacing between two opposing half-ring ends can be changed and a change in the internal diameter of the rotary ring thus allowed, **in that** the two opposing ends of the two rotary ring halves (2a, 2b) are held together by a hinge (8, 9) and **in that** a collar screw (14) engages at the two other opposing ends of the two rotary ring halves (2a, 2b) not connected by the hinge (8), the collar screw (14) being screwed into a threaded bush (13) of the one rotary ring half (2b) and grasping with its head a compression spring (15) supported on a collar of the other rotary ring half (2a), **in that** a link lever (10) producing the connection to the servomotor ends at a link fork (11), to each of the fork prongs (11a, 11b) of which an inwardly directed bolt (12) is fastened and **in that** these two bolts (12) engage, centrally to the partial joint (16), in a hole which is recessed, half in the rotary ring upper part (2a) and half in the rotary ring lower part (2b), respectively.

2. Radial rotary slide valve according to claim 1, **characterised in that** the control profiles (4) consist of the profile heads (4a) associated with the rotary ring (2) and the profile ends (4b) associated with the fixed ring (1) and these open and close the control slots (17) belonging to a steam conduit (5) owing to their position with respect to one another.

3. Radial rotary slide valve according to claim 1, **characterised in that** the connecting means (8, 9; 11 to 15) can be adjusted by appropriate tools, preferably by actuating screw elements.

## Revendications

1. Valve à manchon rotatif permettant de commander le débit de vapeur dans une turbine à vapeur, présentant un anneau fixe (1) et un anneau rotatif (2) disposé afin de pouvoir tourner de manière concentrique sur celui-ci, dont la position angulaire peut être modifiée par un servomoteur et qui possède des premiers profils de distribution (4a) qui correspondent aux deuxièmes profils de distribution (4b) correspondants de l'anneau fixe (1) dans la mesure où les lumières de distribution (17) se trouvant entre les profils de distribution (4) peuvent être modifiées en termes d'ouverture ou de fermeture, moyennant quoi l'anneau rotatif (2) est subdivisé, dans la zone du joint (16), en une partie supérieure d'anneau rotatif (2a) et une partie inférieure d'anneau rotatif (2b),
**caractérisée en ce que** la partie supérieure de l'anneau rotatif (2a) et la partie inférieure de l'anneau rotatif (2b) sont reliées ensemble par des moyens de jonction appropriés (8, 9 ; 11 à 15) de telle sorte que la distance entre les deux extrémités opposées des demi-anneaux peut être modifiée, ce qui permet ainsi de modifier le diamètre intérieur de l'anneau rotatif, et que les deux extrémités opposées des deux moitiés de l'anneau rotatif (2a, 2b) sont maintenues ensemble par une charnière (8, 9) et que, au niveau des deux autres extrémités opposées des deux moitiés de l'anneau rotatif (2a, 2b) qui ne sont pas reliées par la charnière (8), on voit apparaître une vis d'assemblage (14) qui est vissée dans une douille taraudée (13) d'une moitié de l'anneau rotatif (2b) et saisit un ressort à pression (15) avec sa tête, lequel ressort à pression repose sur un rebord de l'autre moitié de l'anneau rotatif (2a), qu'un levier articulé (10) établissant la jonction avec le servomoteur débouche au niveau d'une fourche articulée (11), au niveau des pointes de laquelle (11a, 11b) est fixé à chaque fois un boulon (12) orienté vers l'intérieur, et que ces deux boulons (12) mordent au milieu du joint (16) dans un alésage, qui est réalisé pour moitié dans la partie supérieure de l'anneau rotatif (2a) et dans la partie intérieure de l'anneau rotatif (2b).

2. Valve à manchon rotatif selon la revendication 1, **caractérisé en ce que** les profils de distribution (4) sont constitués des têtes de profils (4a) affectées à l'anneau rotatif (2) et des extrémités de profils (4b) affectées à l'anneau fixe (1) et **en ce que** ceux-ci, en fonction de leur position, ouvrent et ferment les lumières de distribution (17) appartenant à un passage de vapeur (5) les unes par rapport aux autres.

3. Valve à manchon rotatif selon la revendication 1, **caractérisé en ce que** les moyens de jonction (8, 9 ; à 15) peuvent être réglés avec des outils correspondants, de préférence en actionnant des éléments de vis.
